# EUROPÄISCHE PATENTSCHRIFT

(11) **EP 1 331 361 B1**
(45) Veröffentlichungstag und Bekanntmachung des Hinweises auf die Patenterteilung: **12.05.2010**
(21) Anmeldenummer: 02001265.4
(22) Anmeldetag: 17.01.2002
(51) Int. Cl.: F01D 5/18, F01D 9/04, B22C 9/22

(54) **Gegossene Turbinenleitschaufel mit Hakensockel**
Cast turbine stator vane having a hook support
Aube statorique de turbine coulée ayant un crochet de fixation

(43) Veröffentlichungstag der Anmeldung: 30.07.2003
(73) Patentinhaber: SIEMENS AKTIENGESELLSCHAFT, 80333 München (DE)
(72) Erfinder: Tiemann, Peter, 58452 Witten (DE)

(56) Entgegenhaltungen:
- EP-A- 0 357 984
- EP-A- 0 937 863
- EP-A- 1 145 784
- WO-A-02/27147
- WO-A-96/13653
- DE-A- 10 004 714
- DE-A- 10 024 278
- US-A- 2 488 875

## Beschreibung

Die Erfindung bezieht sich auf eine Turbinenleitschaufel mit einem profilierten, entlang einer Schaufelachse erstreckten Schaufelblatt, an das endseitig eine sich quer zur Schaufelachse erstreckende Plattform angeformt ist.

Gasturbinen werden in vielen Bereichen zum Antrieb von Generatoren oder von Arbeitsmaschinen eingesetzt. Dabei wird der Energieinhalt eines Brennstoffs zur Erzeugung einer Rotationsbewegung einer Turbinenwelle benutzt. Der Brennstoff wird dazu in einer Brennkammer verbrannt, wobei von einem Luftverdichter verdichtete Luft zugeführt wird. Das in der Brennkammer durch die Verbrennung des Brennstoffs erzeugte, unter hohem Druck und unter hoher Temperatur stehende Arbeitsmedium wird dabei über eine der Brennkammer nachgeschaltete Turbineneinheit geführt, wo es sich arbeitsleistend entspannt.

Zur Erzeugung der Rotationsbewegung der Turbinenwelle sind dabei an dieser eine Anzahl von üblicherweise in Schaufelgruppen oder Schaufelreihen zusammengefassten Laufschaufeln angeordnet, die über einen Impulsübertrag aus dem Strömungsmedium die Turbinenwelle antreiben. Zur Führung des Strömungsmediums in der Turbineneinheit sind zudem üblicherweise zwischen benachbarten Laufschaufelreihen mit dem Turbinengehäuse verbundene Leitschaufelreihen angeordnet. Die Turbinenschaufeln, insbesondere die Leitschaufeln, weisen dabei üblicherweise zur geeigneten Führung des Arbeitsmediums ein profiliertes, entlang einer Schaufelachse erstrecktes Schaufelblatt auf, an das sich endseitig zur Befestigung der Turbinenschaufel am jeweiligen Trägerkörper eine sich quer zur Schaufelachse erstreckende,in zumindest einem Endbereich als Hakensockel ausgebildete Plattform angeformt ist.

Zur Erreichung eines besonders günstigen Wirkungsgrads sind derartige Gasturbinen aus thermodynamischen Gründen üblicherweise für besonders hohe Austrittstemperaturen des aus der Brennkammer ab- und die in die in die Turbineneinheit einströmenden Arbeitsmediums von etwa 1200 °C bis etwa 1300 °C ausgelegt. Bei derartig hohen Temperaturen sind die Komponenten der Gasturbine, insbesondere die Turbinenschaufeln, vergleichsweise hohen thermischen Belastungen ausgesetzt. Um auch bei derartigen Betriebsbedingungen eine hohe Zuverlässigkeit und eine lange Lebensdauer der jeweiligen Komponenten zu gewährleisten, sind die betroffenen Bauteile üblicherweise kühlbar ausgebildet.

Dazu sind in modernen Gasturbinen die Turbinenschaufeln üblicherweise als sogenanntes Hohlprofil ausgebildet. Das profilierte Schaufelblatt weist dazu in seinem Innenbereich auch als Schaufelkern bezeichnete Hohlräume auf, in denen ein Kühlmedium geführt werden kann. Durch die solchermaßen gebildeten Kühlmittelkanäle ist somit eine Beaufschlagung der thermisch besonders beanspruchten Bereiche des jeweiligen Schaufelblatts mit Kühlmittel ermöglicht. Eine besonders gün-, stige Kühlwirkung und somit eine besonders hohe Betriebssicherheit ist dabei erreichbar, indem die Kühlmittelkanäle einen vergleichsweise großen Raumbereich im Inneren des jeweiligen Schaufelblatts einnehmen, und indem das Kühlmittel möglichst nah an der jeweiligen, dem Heißgas ausgesetzten Oberfläche geführt ist. Um bei einer derartigen Auslegung andererseits eine ausreichende mechanische Stabilität und Belastbarkeit sicherzustellen, kann die jeweilige Turbinenschaufel mehrkanalig durchströmt sein, wobei im Inneren des Schaufelprofils eine Mehrzahl von mit Kühlmittel beaufschlagbaren, jeweils voneinander durch vergleichsweise dünne Trennwände getrennte Kühlmittelkanäle vorgesehen sind.

So ist beispielsweise eine dem Oberbegriff des Anspruchs 1 entsprechende Turbinenleitschaufel aus der US 2,488,875 bekannt, die einen hammerförmigen Sockel zur Befestigung an einer Radscheibe aufweist. Eine weitere Turbinenleitschaufel ist aus der EP 0 357 984 A1 bekannt.

Derartige Turbinenschaufeln werden üblicherweise durch Gießen hergestellt. Dazu wird in einem ersten Gießschritt eine in ihrer Kontur an das gewünschte Schaufelprofil angepasste Gießform mit Wachs ausgegossen. Zur Herstellung der Strömungskanäle für das Kühlmittel werden beim Gießen in der Gießform sogenannte Kernelemente beispielsweise aus keramischem Material angeordnet, die nach erfolgtem Gießvorgang aus dem Wachsmodell für den Schaufelkörper entfernt werden, so dass die für die Kühlmittelkanäle gewünschten Hohlräume entstehen. Das im ersten Gießschritt erhaltene Wachsmodell wird anschließend durch wiederholtes Eintauchen mit einem Keramiküberzug versehen. Sobald dieser, gegebenenfalls nach mehreren Tauchvorgängen, eine ausreichende Dicke aufweist, wird das mit dem Keramiküberzug versehene Wachsmodell ausgebrannt, wobei sich die Keramik verfestigt und das Wachs ausgebrannt wird. Dadurch entsteht eine Keramik-Gießform für die Schaufel, in der auch die Kernelemente für Kühlkanäle o.ä. umfasst sind. In einem zweiten Gießschritt wird diese Keramik-Gießform mit Schaufelmaterial ausgegossen. Zur Herstellung des Wachsmodells und insbesondere von dessen Schaufelblatt und der daran angeformten Strukturteile wie beispielsweise der Plattform oder eines Hakensockels werden entsprechend ausgeformte Maskenelemente oder Schieber derart in der Gießform für den ersten Gießschritt angeordnet, dass während des Gießvorgangs ein der herzustellenden Schaufelform entsprechender Hohlraum zur Aufnahme für das Wachs verbleibt.

Der Erfindung liegt die Aufgabe zugrunde, eine Turbinenleitschaufel der oben genannten Art anzugeben, die einerseits für eine besonders hohe thermische und mechanische Belastbarkeit ausgelegt ist, und bei der andererseits eine zuverlässige Kühlung mit vergleichsweise geringem Bedarf an Kühlmittel ermöglicht ist.

Diese Aufgabe wird erfindungsgemäß mit einer Turbinenleitschaufel gemäß den Merkmalen des Anspruchs 1 gelöst.

Die Erfindung geht dabei von der Überlegung aus, dass die Turbinenleitschaufel für eine besonders günstige Herstellbarkeit in einkristalliner Bauweise ausgestaltet sein sollte. Eine Turbinenleitschaufel in einkristalliner Bauweise ist nämlich bereits aufgrund der Werkstoffeigenschaften vergleichsweise hoch belastbar. Eine einkristalline Bauweise ist insbesondere durch die Verwendung von auch als Schieber bezeichneten Maskenelementen für den Guss günstiger, insbesondere da alternativ verwendbare sogenannte verlorene Einsätze zur Keimbildung polykristallinen Materials beitragen würden und somit für einkristalline Schaufeln nicht verwendbar sind. Die Turbinenleitschaufel sollte somit in ihrer Konturierung derart ausgelegt sein, dass auf vergleichsweise einfache Weise eine Positionierung und nach dem Gießen eine Entfernung der zur Bildung von Plattformvertiefungen verwendeten Maskenelemente oder Schieber ermöglicht ist. Auch bei Einhaltung dieser Randbedingungen sollte die Turbinenleitschaufel jedoch für einen vergleichsweise geringen Bedarf an Kühlmittel ausgelegt sein. Dies ist unter anderem erreichbar, indem die zur Aufnahme der thermischen Belastungen ausgelegte Plattform vergleichsweise dünnwandig und somit unter nur geringem Materialverbrauch ausgelegt ist. Dies ist auch unter den genannten Vorgaben erreichbar, indem vor dem Gießen der Turbinenleitschaufel eine Mehrzahl von Maskenelementen in der Gießform angeordnet wird, wobei ein Maskenelement zur Reduzierung der Plattformdicke in den für diese vorgesehenen Raumbereich einbringbar ist. Um den entsprechenden Vortrieb in diesen Raumbereich auch unter Umgehung von oberhalb der Plattform anzuordnenden Formteilen und auch in einen Raumbereich besonders nah im Schaufelzentrum hinein zu ermöglichen, ist die Turbinenleitschaufel für abgeschrägte Seitenwände im Bereich des an der Plattform angeordneten Außenrings ausgelegt.

Für eine besonders hohe mechanische und thermische Belastbarkeit der Turbinenleitschaufel ist eine Funktionstrennung zwischen den für die Aufnahme der mechanischen Belastung einerseits und für die Aufnahme der thermischen Belastung andererseits vorgesehenen Komponenten vorgenommen. Dazu ist am Schaufelblatt der Turbinenleitschaufel im Endbereich über der Plattform ein Hakensockel angeformt. Um nämlich bei Turbinenleitschaufeln bei zuverlässiger mechanischer Aufhängung eine besonders hohe Stabilität gegenüber thermischer Beanspruchung zu ermöglichen, sind im Bereich der Verhakung der Turbinenleitschaufel die Plattform und der Hakensockel voneinander strukturell entkoppelt ausgebildet. Dabei dient die an das Schaufelblatt angeformte Plattform ausschließlich zur Kompensation der thermischen Belastung durch das im Innenraum der Gasturbine geführte heiße Arbeitsmedium, ohne dass damit eine mechanische Belastung verbunden wäre. Für einen vergleichsweise geringen Kühlbedarf für diese Komponente ist die Plattform vorzugsweise vergleichsweise dünnwandig ausgeführt, was insbesondere dadurch ermöglicht ist, dass die Plattform keinerlei mechanischer Beanspruchung ausgesetzt ist. Die mechanische Belastung erfolgt dabei über einen oberhalb der Plattform angeordneten Hakensockel, der in ein entsprechendes Strukturteil an der Turbinenwand eingehängt ist. Der Hakensockel ist dabei zweckmäßigerweise für die Aufnahme der mechanischen Belastung hinreichend dimensioniert ausgelegt, wobei eine Beaufschlagung des Hakensockels durch thermische Belastung durch die Plattform vermieden ist. Der Kühlbedarf für den Hakensockel ist somit vergleichsweise gering.

Ferner weist die Turbinenleitschaufel einen die Plattformtasche begrenzenden nasenartigen Vorsprung auf, welcher im Bereich der Plattform zurückbleibt. Dieser Vorsprung findet in besonders günstiger Weise als Auflage oder Fixierungsmittel für ein Prallkühlblech Verwendung.

Der Außenrand der Plattform kann insbesondere einen im Hinblick auf die Schaufelachse im wesentlichen geradlinig geführten, also im Querschnitt parallel zu dieser ausgerichteten äußeren Seitenwand aufweisen. Bei einer derartigen Ausgestaltung ist der Außenrand somit in seinen dem Plattformboden zugewandten Bereich vergleichsweise dick ausgeführt und verjüngt sich im Querschnitt stetig bis hin zu seinem dem Plattformboden abgewandten Ende. Um in diesem Fall eine zuverlässige Kühlung aller Raumbereiche des Außenrands zu gewährleisten, sollten besondere Mittel für eine Beaufschlagung des vergleichsweise dicken unteren Raumbereichs des Außenrands vorgesehen sein. Dazu ist der Außenrand der Plattform vorteilhafterweise in seinem Bodenbereich mit einer Anzahl von Kühlbohrungen versehen. Für eine besonders einfache Betriebsweise sind die Kühlbohrungen dabei in weiterer vorteilhafter Ausgestaltung ausgangsseitig in einen gemeinsamen Kühlspalt geführt.

Die Turbinenleitschaufel ist vorzugsweise für eine stationäre Gasturbine ausgebildet.

Ein Gießsystem zur Herstellung einer derartigen Turbinenleitschaufel weist ein in einer Gießform positionierbares erstes Maskenelement auf, das eine eine Grenzfläche des Plattformbodens vorgebende Ausnehmung aufweist. Zudem ist ein im wesentlichen flächig ausgebildetes zweites Maskenelement in einer um einen Winkel von mehr als 10° und von weniger als 80° vorzugsweise von weniger 60° gegenüber der die Grenzfläche vorgebenden Ausnehmung verkippten Richtung verschiebbar geführt.

Durch das Zusammenwirken dieser beiden Maskenelemente, von denen das erste Maskenelement auch als Umfangsschieber und das zweite Maskenelement auch als Taschenschieber bezeichnet werden kann, ist die Herstellung einer Plattformtasche mit angeschrägten Seitenwänden auch ohne Verwendung eines "verlorenen Einsatzes" ermöglicht. Das Gießsystem eignet sich somit insbesondere zur Herstellung einkristalliner Turbinenschaufeln, zumal gerade durch den bewussten Verzicht auf die Verwendung von "verlorenen Einsätzen" eine Keimbildung für polykristalline Bereiche besonders gering gehalten ist. Zur Herstellung eines im wesentlichen planar ausgebildeten Plattformbodens weist das zweite Maskenelement dabei eine gegenüber seiner Grundfläche um einen angepassten Winkel von mehr als 10° und von weniger 80° verkippte Stirnfläche auf, die gemeinsam mit der Ausnehmung des ersten Maskenelements eine Gießmaske für den Plattformboden bildet.

Die mit der Erfindung erzielten Vorteile bestehen insbesondere darin, dass durch die schräg geführte Seitenwand der Plattformtasche, die durch das im ersten Maskenelement oder dem Umfangsschieber angeordnete, in Umfangsrichtung schräg sitzende zweite Maskenelement oder den Separatschieber herstellbar ist, eine Hinterschneidung der Verrippung des Profils zur Verhakung vermieden werden kann. Dadurch sind beide Maskenelemente nach Vollendung des Gießvorgangs wieder entfernbar, so dass die Verwendung eines "verlorenen Einsatzes" nicht erforderlich ist. Durch die im Außenrand der Plattform angeordneten Kühlbohrungen ist zudem auch eine zuverlässige Kühlung aller Raumbereiche der Plattform mit vergleichsweise geringem Kühlmittelbedarf ermöglicht, wobei insbesondere durch die vergleichsweise breite Basis des Außenrands der Plattform die für den Kühlmittelverbrauch erhebliche prallgekühlte Fläche vergleichsweise klein gehalten werden kann. Durch die Verbreiterung des Außenrands im Bereich des Plattformbodens ist zudem der im Betrieb der Turbinenleitschaufel vergleichsweise warme Anteil im Vergleich zum kälteren Anteil besonders groß, so dass die durch behinderte Wärmeausdehnungen im Schaufelmaterial induzierten Spannungen vergleichsweise gering gehalten sind.

Ein Ausführungsbeispiel der Erfindung wird anhand einer Zeichnung näher erläutert. Darin zeigt die Figur 1 eine erfindungsgemäße Turbinenleitschaufel im Längsschnitt und Figur 2 schematisch angedeutete Elemente eines Gießsystems.

Die Turbinenleitschaufel 1 gemäß der Figur 1 weist ein profiliertes Schaufelblatt 2 auf, das sich entlang einer Schaufelachse 4 erstreckt. Das Schaufelblatt 2 ist dabei zur geeigneten Beeinflussung eines in einer zugeordneten Turbineneinheit strömenden Strömungsmediums gewölbt und/oder gekrümmt.

Die Turbinenleitschaufel 1 im Ausführungsbeispiel ist als Leitschaufel für eine Gasturbine ausgebildet. Dazu ist endseitig am in der Darstellung nach der Figur 1 oberen Ende des Schaufelblatts 2 an dieses eine sich quer zur Schaufelachse 4 erstreckende Plattform 6 angeformt. Im Sinne der Darstellung nach der Figur 1 oberhalb der Plattform 6 oder darüberliegend angeordnet ist zudem ein Hakensockel 8 angeformt, der in nicht näher dargestellter Weise an einem Turbinengehäuse befestigbar ist. Der Hakensockel 8 ist mit einem benachbarten Strukturelement in Eingriff bringbar, so daß auf besonders einfache Weise eine Befestigung der Turbinenleitschaufel 1 an einem Trägerkörper ermöglicht ist. Die Turbinenleitschaufel 1 ist dabei für einen Einsatz in der in Strömungsrichtung des Arbeitsmediums gesehen zweiten Leitschaufelreihe der Gasturbine vorgesehen, so daß der Hakensockel 8 sowohl vorderseitig als auch rückseitig für eine Aufhängung in einem Strukturelement ausgestaltet ist.

Die Turbinenleitschaufel 1 ist zum Einsatz in einem thermisch vergleichsweise hoch belasteten Raumbereich der Gasturbine ausgebildet. Dazu ist einerseits eine konsequente funktionelle Trennung der Aufnahme thermischer Belastungen und mechanischer Belastungen der Turbinenleitschaufel 1 durch unterschiedliche Strukturteile vorgesehen. Dies ist durch die separate Anordnung der Plattform 6 und des Hakensockels 8 gewährleistet. Die Plattform 6 dient nämlich zur ausschließlichen Aufnahme der vom die Gasturbine durchströmenden heißen Arbeitsmedium ausgehenden thermischen Belastung, ohne daß die Plattform 6 dabei mechanischen Belastungen ausgesetzt wäre.

Diese werden vielmehr von dem von der Plattform 6 strukturell entkoppelten Hakensockel 8 aufgenommen, der seinerseits jedoch durch die vorgeschaltete Plattform 6 einer nur vergleichsweise geringen thermischen Belastung ausgesetzt ist. Um den Einsatz der Turbinenleitschaufel 1 in einem thermisch hoch belasteten Raumbereich noch zusätzlich zu erleichtern, ist die Turbinenleitschaufel 1 auch kühlbar ausgebildet. Dazu ist das Schaufelblatt 2 in der Art einer Innenprofilierung mit einem Hohlraum 10 ausgeführt, über den ein Kühlmittel wie beispielsweise Kühlluft oder Kühllampf führbar ist.

Die Plattform 6 weist einen vergleichsweise dünnwandig ausgeführten Plattformboden 12 auf, der in seiner flächigen Ausgestaltung im wesentlichen als Strahlungsschild für die vom die Turbinen durchströmenden Arbeitsmedium abgegebene Wärmeleistung wirkt. Für eine mögliche Verbindung mit umgebenden Strukturelementen, beispielsweise durch Verhakung, und/oder für eine Versteifung im Hinblick auf eine selbsttragende mechanische Stabilität ist die Plattform 6 mit einem aufgedickten Rand oder einer Verrippung ausgeführt und weist dazu einen im Vergleich zum Plattformboden 12 verdickten Außenrand 14 auf. Durch den Außenrand 14 und den Plattformboden 12 entsteht somit in der Art einer Vertiefung eine sogenannte Plattformtasche.

Für eine Vergleichsweise einfache Herstellbarkeit dieser Plattformtasche auch ohne Verwendung "verlorener Einsätze" ist die Turbinenleitschaufel 1 derart ausgelegt, daß auch unter Vermeidung einer Hinterschneidung mit dem in den jeweiligen Raumbereich hineinragenden Hakensockel 8 und somit unter Umführung des jeweiligen Hakensockels 8 die reversible Einbringung eines Formteils in den Raumbereich der durch den Außenrand 14 gemeinsam mit dem Plattformboden 12 gebildeten Vertiefung ermöglicht ist. Um dies zu gewährleisten, ist die der Schaufelachse 4 zugewandte Seitenwand 16 des Außenrandes 14 bezogen auf die Schaufelachse 4 gesehen abgeschrägt geführt. Der diese Abschrägung charakterisierende Winkel α ist zu mehr als 10° und zu weniger als 80°, nämlich im Ausführungsbeispiel zu etwa 45°, gewählt.

Der Außenrand 14 weist somit in seinem dem Plattformboden 12 zugewandten Bodenbereich einen vergleichsweise breiten Querschnitt auf, der sich in Richtung zu seinem vom Plattformboden 12 abgewandten Ende 18 hin zunehmend verjüngt. Gerade in diesem oberen Endbereich ist der Außenrand 14 somit aufgrund des vergleichsweise geringfügigen Materialaufkommens mit vergleichsweise einfachen Mitteln und insbesondere unter Verwendung einer lediglich begrenzten Menge an Kühlmittel zuverlässig kühlbar. Um eine derartig zuverlässige Kühlung bei nur begrenzten Einsatz von Kühlmittel auch in seinem vergleichsweise breit ausgeführten, dem Plattformboden 12 zugewandten unteren Bereich zu ermöglichen, ist der Außenrand 14 in diesem Bereich mit einer Anzahl von mit einem Kühlmittel beaufschlagbaren Kühlbohrungen 20 versehen. Diese münden in ihrem Auslaßbereich in einen gemeinsamen Kühlspalt 22.

Die Turbinenleitschaufel 1 ist für eine hohe thermische Belastbarkeit bei hoher mechanischer Festigkeit ausgelegt. Dazu ist die Turbinenleitschaufel 1 in einkristalliner Bauweise ausgeführt. Unter Einhaltung der dafür vorgesehenen Randbedingungen wird die Turbinenleitschaufel 1 dazu unter Verwendung eines in der Figur 2 lediglich auszugsweise dargestellten Gießsystem 30 durch Gießen hergestellt. Das Gießsystem 30, das im wesentlichen bei der Erstellung eines Wachsmodells für die Turbinenleitschaufel 1 zum Einsatz kommt, umfaßt als Grundelement eine nicht näher dargestellte Gießform. In dieser Gießform sind eine Anzahl von Maskenelementen positionierbar, die in ihrer Gesamtheit einen der Kontur der herzustellenden Turbinenschaufel 1 entsprechenden Hohlraum freilassen, der in einem anschließenden Arbeitsschritt mit gießfähigem Wachs befüllbar ist. Neben anderen, für die Konturgebung der Turbinenleitschaufel 1 erforderlichen Elementen umfaßt das Gießsystem 30 insbesondere ein erstes Maskenelement 32, das in der Art eines Umfangsschiebers einsetzbar ist. Das erste Maskenelement 32 umfaßt dazu neben anderen strukturbestimmenden Formelementen eine die Grenzfläche des Plattformbodens 12 vorgebende Ausnehmung 34.

Das erste Maskenelement 32 ist zur endgültigen Formgebung für die Plattform 6 durch ein zweites Maskenelement 36 ergänzt, das im wesentlichen flächig ausgebildet und im ersten Maskenelement 32 verschiebbar geführt ist. In der in der Figur 2 gezeigten Gießposition ragt das zweite Maskenelement 36 derart in die Ausnehmung 34 des ersten Maskenelements 32 hinein, daß lediglich ein an die endgültige Formgebung der Plattform 6 angepaßter Raumbereich freigelassen ist. Dieser gibt somit sowohl den Plattformboden 12 als auch den Außenrand 14 der Plattform 6 vor.

Um nach dem Gießen eines Wachsmodells für die Turbinenleitschaufel 1 eine einfache Entfernung der Maskenelemente 32, 36 durch einfaches Verschieben und ohne "verlorene Einsätze" zu ermöglichen, ist das zweite Maskenelement 36 in einer um einen Winkel β von etwa 45° gegenüber der die Grenzfläche des Plattformbodens 12 vorgebenden Ausnehmung 34 verkippten, durch den Doppelpfeil 38 angedeuteten Richtung verschiebbar angeordnet. Auf diese Weise ist eine Entfernung des zweiten Maskenelements 36 vom Wachsmodell der Turbinenschaufel 1 nach dessen Gießen durch einfaches Verschieben in Richtung des Doppelpfeils 38 ermöglicht, ohne daß dies durch den Hakensockel 8 beeinträchtigt wäre. Der Hakensockel 8 ist dafür in seiner lateralen Ausdehnung derart dimensioniert, daß er den durch die Linie 40 angedeuteten Raumbereich für das zweite Maskenelement 36 nicht beeinträchtigt.

Um die Formgebung für die Plattform 6 insgesamt geeignet zu ermöglichen, weist das zweite Maskenelement 36 zudem eine gegenüber seiner Grundfläche 42 um einen Winkel γ von im Ausführungsbeispiel etwa 45° verkippte Stirnfläche 44 auf, die gemeinsam mit der Ausnehmung 34 des ersten Maskenelements eine Gießmaske für den Plattformboden 12 bildet.

Nach erfolgtem Gießen des Wachsmodells der Turbinenleitschaufel 1 kann durch die derartige Ausgestaltung und das Zusammenwirken des ersten Maskenelements 32 mit dem zweiten Maskenelement 36 das zweite Maskenelement 36 zunächst durch einfaches Verschieben aus dem entstandenen Formkörper entfernt werden, ohne daß dies durch eine Hinterschneidung beispielsweise mit dem Hakensockel 8 behindert würde. Anschließend kann das erste Maskenelement 32 durch Verschieben in der durch den Doppelpfeil 46 angedeuteten Umfangsrichtung, also im wesentlichen parallel zur Ausrichtung des Plattformbodens 12, entfernt werden. Somit ist ein zuverlässiges Gießen des Wachsmodells der Turbinenleitschaufel 1 ausschließlich unter Verwendung von Schiebern und ohne Verwendung "verlorener Einsätze" ermöglicht, so daß in besonders günstiger Weise die Herstellung auch einkristalliner Turbinenleitschaufeln 1 ermöglicht ist. Bei einer derartigen Herstellung bleibt im Bereich der Schaufelachse 4 ein die Plattformtasche begrenzender nasenartiger Vorsprung 50 der Plattform 6 zurück. Dieser Vorsprung 50 findet in besonders günstiger Weise als Auflage oder Fixierungsmittel für ein Prallkühlblech Verwendung.

## Patentansprüche

1. Gegossene Turbinenleitschaufel (1) mit einem profilierten, entlang einer Schaufelachse (4) erstreckten Schaufelblatt (2), an das in einem Endbereich der Turbinenleitschaufel (1) aufeinander folgend eine sich quer zur Schaufelachse (4) erstreckende Plattform (6) und ein im Bereich der Schaufelachse (4) angeordneter Hakensockel (8) angeformt sind,
**dadurch gekennzeichnet,**
**dass** die Plattform (6) einen sich zum Hakensockel (8) erstreckenden, im Vergleich zum Plattformboden (12) verdickten Außenrand (14) aufweist, dessen der Schaufelachse (4) zugewandte Seitenwand (16) bezogen auf diese abgeschrägt geführt ist,
wobei durch den Außenrand (14) und den Plattformboden (12) eine Plattformtasche nach Art einer Vertiefung gebildet ist, wobei im Bereich der Schaufelachse (4) ein die Plattformtasche begrenzender, zur Vermeidung einer Hinterschneidung mit dem Hakensockel (8) ebenfalls abgeschrägter nasenartiger Vorsprung (50) der Plattform (6) als Auflage oder Fixierungsmittel für ein Prallkühlblech gebildet ist.

2. Turbinenleitschaufel (1) nach Anspruch 1, bei der der Außenrand (14) der Plattform (6) mit einer Anzahl von Kühlbohrungen (20) versehen ist.

3. Turbinenleitschaufel (1) nach Anspruch 2, bei der die eingangseitig der Plattformtasche zugewandten Kühlbohrungen (20) ausgangsseitig in einen gemeinsamen Kühlspalt (22) münden.

4. Turbinenleitschaufel (1) nach einem der Ansprüche 1 bis 3, für eine stationäre Gasturbine.

## Claims

1. Cast turbine guide blade/vane (1), having a profiled blade/vane aerofoil (2), which extends along a blade/vane centre line (4), on which blade/vane aerofoil (2) are formed in succession in an end region of the turbine guide blade/vane (1) a platform (6) extending transverse to the blade/vane centre line (4) and an engagement base (8) arranged in the region of the blade/vane centre line (4), **characterized in that** the platform (6) has an outer rim (14) extending to the engagement base (8) and thickened in comparison with the platform floor (12), the side wall (16) of which outer rim (14) facing toward the blade/vane centre line (4) is slanted relative to the latter wherein a platform pocket in the manner of a depression is formed by the outer edge (14) and the platform floor (12),
wherein a lug-type protrusion (50) of the platform (6), bounding the platform pocket and likewise slanted to avoid reentrant interference with the engagement base (8), is formed in the region of the vane centre line (4) as a support or fixing means for an impingement cooling plate.

2. Turbine guide blade/vane (1) as claimed in Claim 1, in which the outer rim (14) of the platform (6) is provided with a number of cooling holes (20).

3. Turbine guide blade/vane (1) as claimed in Claim 2, in which the cooling holes (20) facing towards the inlet of the platform pocket, at their outlet end open into a common cooling gap (22).

4. Turbine guide blade/vane (1) as claimed in one of Claims 1 to 3, for a stationary gas turbine.

## Revendications

1. Aube ( 1 ) directrice coulée de turbine, comprenant une lame ( 2 ) d'aube profilée, qui s'étend le long d'un axe ( 4 ) d'aube et sur laquelle sont formées, dans une partie d'extrémité de l'aube ( 1 ) directrice de turbine, en se succédant, une plate-forme ( 6 ) s'étendant transversalement à l'axe ( 4 ) de l'aube et un socle ( 8 ) formant crochet disposé dans la partie de l'axe ( 4 ) de l'aube,
**caractérisée**
**en ce que** la plate-forme ( 6 ) à un bord ( 14 ) extérieur s'étendant vers le socle ( 8 ) formant crochet et plus épais que le fond ( 12 ) de la plate-forme, bord dont la paroi ( 16 ) latérale tournée vers l'axe ( 4 ) de l'aube est inclinée par rapport à celui-ci,
dans laquelle il est formé, par le bord ( 14 ) extérieur et par le fond ( 12 ) de la plate-forme, une poche de plate-forme à la manière d'une cavité,
dans laquelle il est formé, dans la partie de l'axe ( 4 ) de l'aube, en tant que support ou de moyen d'immobilisation d'une tôle de refroidissement par rebondissement, une saillie ( 50 ) de la plate-forme ( 6 ), saillie qui est en forme de bec, qui délimite la poche de plate-forme et qui est inclinée également pour empêcher une contre dépouille avec le socle ( 8 ) formant crochet.

2. Aube ( 1 ) directrice de turbine suivant la revendication 1, dans laquelle le bord ( 14 ) extérieur de la plate-forme ( 6 ) est doté d'un certain nombre de trous ( 20 ) de refroidissement.

3. Aube ( 1 ) directrice de turbine suivant la revendication 2, dans laquelle les trous ( 20 ) de refroidissement, tournés, du côté de l'entrée, vers la poche de plate-forme, débouchent, du côté de la sortie, dans une fente ( 22 ) de refroidissement commune.

4. Aube ( 1 ) directrice de turbine suivant l'une des revendications 1 à 3, pour une turbine à gaz fixe.
